# FASCICULE DE BREVET EUROPEEN

(11) **EP 0 879 572 B1**
(45) Date de publication et mention de la délivrance du brevet: **04.09.2002**
(21) Numéro de dépôt: 97870072.2
(22) Date de dépôt: 23.05.1997
(51) Int. Cl.: A47C 23/06

(54) **Embout pour extrémité de lattes équipant un sommier à lattes, une banquette ou similaire**
Lagerkörper für die Enden der Latten eines Lattenrostes für ein Bett, eine Bank oder dergleichen
Supporting body for the ends of the slats of a slatted base for a bed, a bench or the like

(43) Date de publication de la demande: 25.11.1998
(73) Titulaire: SEDAC-MECOBEL, 8560 Wevelgem (BE)
(72) Inventeur: De Man, Noel, 9308 Gijzegem (BE)
(74) Mandataire: Pieraerts, Jacques

(56) Documents cités:
- EP-A- 0 734 667
- FR-A- 2 024 971

## Description

L'invention concerne un embout pour extrémité de lattes équipant un cadre de sommier à lattes, une banquette ou similaire et comportant notamment des profilés présentant des orifices de fixation pour ces lattes, l'embout présentant un corps creux rectangulaire avec une cavité destiné à s'adapter sur ladite extrémité d'une latte. Dans le texte qui suit le terme "profilés" s'applique à des profilés métalliques ou autres.

On connaît divers types d'embouts pour extrémités de lattes appartenant notamment à un sommier à lattes ou une banquette. De tels embouts sont également utilisés pour équiper les lattes d'une banquette ou similaire. Ces embouts sont généralement associés à des pièces intermédiaires de fixation. Un exemple d'association entre ces éléments de fixation indispensables est décrit dans la demande européenne 95870027.0 (EP-A-0 734 667) au nom de la demanderesse.

FR-A-2 024 971 décrit une pièce d'encadrement de lit comportant deux pièces latérales sur lesquelles sont disposés des supports en un matériau élastique présentant des évidements destinés à recevoir les extrémités de traverses élastiques, le support dépassant au-delà du bord intérieur d'une pièce latérale d'encadrement métallique, étroit et s'applique par une patte orientée vers le bas contre la face intérieure de la pièce latérale d'encadrement, des équerres de renforcement étant prévues entre la région faisant saillie du support et la patte orientée vers le bas.

La présente invention a pour but de réaliser un embout pour extrémités de lattes qui permet un montage plus rapide des lattes et une fixation améliorée de celles-ci sur des profilés creux tant de section carrée ou rectangulaire que circulaire.

En particulier, l'invention a pour but de permettre le montage des lattes en question dans un plan inférieur sans qu'il soit nécessaire de faire usage d'un embout interne qui se monte horizontalement dans le profilé. La disposition des lattes dans un plan inférieur par rapport au plan dans lequel s'étendent les profilés du cadre ou chassîs est très recherchée pour des raisons de compactage plus important de l'ensemble.

Pour réaliser cet objectif conformément à l'invention, la cavité de l'embout s'étend à un niveau inférieur du cadre, ledit corps creux présentant à sa partie supérieure, celle-ci étant considérée en position d'utilisation, un prolongement pour recevoir un ou plusieurs tétons destinés à être enfoncés dans des orifices correspondants prévus dans les profilés précités.

Une particularité de l'invention réside dans le fait que le corps creux rectangulaire précité présente un fond, s'étendant du côté des tétons précités, qui est prolongé par un rebord en saillie pour former une surface de contact maximale avec lesdits profilés.

D'autres détails et particularités de l'invention ressortiront de la description qui sera donnée ci-après d'un embout pour extrémité de lattes équipant un sommier à lattes, une banquette ou similaire, selon l'invention. Cette description n'est donnée qu'à titre d'exemple non limitatif en se référant aux figures ci-jointes.

La figure 1 représente selon une vue en perspective deux extrémités de lattes munies d'un embout et un profilé de section carrée appartenant à un sommier à lattes.

La figure 2 est une vue en coupe d'une latte munie d'un embout selon l'invention et montée sur un profilé de section carrée.

La figure 3 est une vue en coupe d'une latte munie d'un embout selon l'invention et montée sur un profilé de section circulaire.

La figure 4 est, à une échelle différente, une vue en plan de l'embout selon l'invention.

La figure 5 est une vue latérale de l'embout selon la figure 4.

L'embout représenté aux diverses figures est constitué d'un corps creux rectangulaire 1 dont la largeur et la hauteur de la cavité interne correspond très exactement à la largeur et l'épaisseur d'une latte 2 qui doit être fixée sur un profilé 3 de section carrée ou 4 de section circulaire.

La face 5 de l'embout qui, en position d'utilisation, doit être considérée comme la face supérieure, présente un prolongement 5' duquel deux tétons 6 font saillie. Ces tétons présentent un profil conventionnel du type déjà représenté dans la demande européenne citée dans le préambule et sont destinés à s'introduire dans les orifices 7 prévus dans les profilés appartenant au sommier. Ces profilés peuvent être de section carrée (figure 2) ou de section circulaire (figure 3).

Pour réaliser un montage aussi intime que possible de l'embout sur l'extrémité d'une latte, le fond 8 de l'embout, c'est-à-dire la face du corps creux qui est la plus proche des tétons 6 est prolongé par un rebord en saillie 9 qui, lorsque l'embout est fixé sur un profilé, vient en contact avec le profilé lui-même. Cette situation et les avantages qui en résultent sont bien visibles aux figures 2 et 3. A la figure 2 le rebord en saillie 9 est sur toute sa hauteur en contact avec une face du profilé 2, tandis qu'à la figure 3, le rebord en saillie 9 prend appui en un point sur la surface circulaire du profilé 3. Pour que le rebord en saillie 9 offre une surface de contact indéformable, des arêtes de raidissement 10 s'étendent sur toute la longueur de l'embout.

Les embouts selon la présente demande permettent un montage accéléré des lattes sur les profilés formant le cadre d'un sommier mais assurent une fixation correcte des lattes sur ces profilés.

## Revendications

1. Embout pour extrémité de lattes (2) équipant un cadre de sommier à lattes, une banquette ou similaire et comportant notamment des profilés (3) présentant des orifices de fixation (7) pour ces lattes (2), l'embout présentant un corps creux rectangulaire (1) avec une cavité destiné à s'adapter sur ladite extrémité d'une latte (2), **caractérisé en ce que** la cavité s'étend à un niveau inférieur du cadre, ledit corps creux (1) présentant à sa partie supérieure, celle-ci étant considérée en position d'utilisation, un prolongement (5') pour recevoir un ou plusieurs tétons (6) destinés à être enfoncés dans des orifices (7) correspondants prévus dans les profilés (3) précités.

2. Embout selon la revendication 1, **caractérisé en ce que** le corps creux rectangulaire (1) précité présente un fond (8), s'étendant du côté des tétons (6) précités, qui est prolongé par un rebord en saillie (9) pour former une surface de contact maximale avec lesdits profilés (3).

3. Embout selon la revendication 2, **caractérisé en ce que** le rebord en saillie (9) précité présente des arêtes de raidissement (10).

## Claims

1. Support piece for the ends of slats (2) equipping a slatted bed-base frame, a seat or the like and comprising notably profiled members (3) having fixing orifices (7) for these slats (2), the support piece having a rectangular hollow body (1) with a cavity intended to fit on the said end of a slat (2), **characterised in that** the cavity extends at a lower level of the frame, the said hollow body (1) having at its top part, this being considered in the position of use, an extension (5') for receiving one or more studs (6) intended to be sunk in corresponding orifices (7) provided in the aforementioned profiled members (3).

2. Support piece according to Claim 1, **characterised in that** the aforementioned rectangular hollow body (1) has an end (8), extending on the same side as the aforementioned studs (6), which is extended by a projecting edge (9) in order to form a maximum contact surface with the said profiles (3).

3. Support piece according to Claim 2, **characterised in that** the aforementioned projecting edge (9) has stiffening ridges (10).

## Patentansprüche

1. Lagerkörper für das Ende von Latten (2) eines Lattenrostes für ein Bett, eine Bank oder dergleichen, umfassend insbesondere Profile (3), die Öffnungen (7) zur Befestigung dieser Latten (2) aufweisen, wobei der Lagerkörper einen rechteckigen Hohlkörper (1) mit einem Hohlraum aufweist, der dazu bestimmt ist, sich an das Ende einer Latte (2) anzupassen, **dadurch gekennzeichnet, daß** sich der Hohlraum auf einer unteren Höhe des Rahmens erstreckt, welcher Hohlkörper (1) an seinem oberen Teil, welcher in Verwendungsposition betrachtet wird, eine Verlängerung (5') aufweist, um einen oder mehrere Zapfen (6) aufzunehmen, die dazu bestimmt sind, in entsprechende Öffnungen (7) eingeführt zu werden, die in den vorgenannten Profilen (3) vorgesehen sind.

2. Lagerkörper nach Anspruch 1, **dadurch gekennzeichnet, daß** der vorgenannte rechteckige Hohlkörper (1) einen Boden (8) aufweist, der sich auf der Seite der vorgenannten Zapfen (6) erstreckt und durch einen vorspringenden Rand (9) verlängert ist, um eine maximale Berührungsfläche mit den Profilen (3) zu bilden.

3. Lagerkörper nach Anspruch 2, **dadurch gekennzeichnet, daß** der vorgenannte vorspringende Rand (9) Versteifungskanten (10) aufweist.
